# EUROPÄISCHE PATENTSCHRIFT

(11) **EP 2 674 248 B1**
(45) Veröffentlichungstag und Bekanntmachung des Hinweises auf die Patenterteilung: **17.09.2014**
(21) Anmeldenummer: 12172206.0
(22) Anmeldetag: 15.06.2012
(51) Int. Cl.: B24B 5/42, B24B 19/12, B24B 21/00

(54) **Finishvorrichtung**
Finishing device
Dispositif de finition

(43) Veröffentlichungstag der Anmeldung: 18.12.2013
(73) Patentinhaber: Supfina Grieshaber GmbH & Co. KG, 77709 Wolfach (DE)
(72) Erfinder: Waltersbacher, Rainer, 77756 Hausach (DE); Hildebrandt, Oliver, 78132 Hornberg (DE)
(74) Vertreter: DREISS Patentanwälte PartG mbB

(56) Entgegenhaltungen:
- EP-A1- 0 882 549
- US-A- 5 311 704
- US-A- 5 437 125
- US-A1- 2001 041 523

## Beschreibung

Die Erfindung betrifft eine Finishvorrichtung, umfassend eine Andrückeinrichtung mit einer gekrümmten Andrückfläche, entlang welcher ein Finishband zwischen einem Finishband-Einführende und einem Finishband-Ausführende gegen ein finishend zu bearbeitendes Werkstück andrückbar ist.

Eine derartige Vorrichtung ist z.B. aus der US-A-5 311 704 bekannt.

Bei einer Finishvorrichtung der eingangs genannten Art wird ein Finishband gegen einen zu bearbeitenden Oberflächenabschnitt gedrückt, sodass eine abrasiv wirkende Schicht des Finishbands eine Werkstückoberfläche finishend bearbeitet. Hierbei werden besonders gute Oberflächenqualitäten erzielt, sodass das Finishverfahren sich besonders gut zur Bearbeitung von Hauptlagern und Pleuellagern einer Kurbelwelle eignet.

Das Finishverfahren hat den weiteren Vorteil, dass es für eine Vielzahl unterschiedlicher Formen und Größen von Werkstückoberflächen einsetzbar ist. Nachteilig hierbei jedoch ist, dass in Abhängigkeit der Form und Größe einer zu bearbeitenden Werkstückoberfläche jeweils dieser Form und Größe speziell angepasste Andrückeinrichtungen vorgehalten werden müssen, die darüber hinaus auch nur sehr niedrige Toleranzen aufweisen dürfen und entsprechend aufwändig zu fertigen sind. Darüber hinaus kann auch der Umrüstaufwand bei Austausch einer Andrückeinrichtung relativ hoch sein. Schließlich ist es insbesondere bei einer relativ kleinen Form- und/oder Größenstufung einer Vielzahl von Andrückeinrichtungen möglich, dass eine falsche, also nicht passende Andrückeinrichtung montiert wird.

Hiervon ausgehend liegt der vorliegenden Erfindung die Aufgabe zugrunde, eine Finishvorrichtung anzugeben, welche es ermöglicht, die Anzahl der für unterschiedliche Werkstücke bereitzuhaltenden Andrückeinrichtungen zu reduzieren.

Diese Aufgabe wird bei einer eingangs genannten Finishvorrichtung erfindungsgemäß dadurch gelöst, dass die Andrückeinrichtung ein erstes Andrückelement mit einem ersten Andrückflächenabschnitt und ein zweites Andrückelement mit einem zweiten Andrückflächenabschnitt aufweist, und dass eine Einstelleinrichtung zur Einstellung eines Abstands der Andrückelemente in einer Breitenrichtung des Finishbands vorgesehen ist.

Bei der erfindungsgemäßen Finishvorrichtung weist die Andrückfläche mindestens zwei relativ zueinander bewegbare Andrückflächenabschnitte auf. Die Andrückflächenabschnitte sind jeweils durch unterschiedliche Andrückelemente, deren Abstand in einer Breitenrichtung des Finishbands mittels einer Einstelleinrichtung einstellbar ist, gebildet.

Die Breitenrichtung des Finishbands ist eine Richtung quer zu der Verlaufsrichtung des Finishbands, insbesondere eine Richtung senkrecht zu der Verlaufsrichtung des Finishbands.

Durch die mehrteilige Ausbildung der Andrückfläche und die relativ zueinander bewegbare Anordnung der Andrückflächenabschnitte ist es zum Beispiel möglich, mittels einer bestimmten Andrückeinrichtung unterschiedlich breite Werkstückoberflächen zu bearbeiten. Die Einstellbarkeit des Abstands der Andrückelemente hat aber auch den Vorteil, dass für eine bestimmte Werkstückoberfläche mit einer bestimmten Oberflächenbreite eine Feinjustage einer Wirkbreite, mit welcher das Finishband gegen diese Werkstückoberfläche angedrückt wird, erfolgen kann. Auf diese Weise kann in einer Fertigungsumgebung sehr flexibel auf möglicherweise auftretende Probleme reagiert werden, welche in der Konstruktionsphase des zu bearbeitenden Werkstücks und/oder der für ein solches Werkstück bestimmten Andrückeinrichtung noch nicht absehbar waren.

Die Andrückeinrichtung umfasst in vorteilhafter Weise genau zwei (also nur zwei, nicht mehr als zwei) Andrückelemente mit jeweils einem Andrückflächenabschnitt.

Es ist aber auch möglich, dass die Andrückeinrichtung mindestens drei (also drei oder mehr als drei) Andrückelemente mit jeweils einem Andrückflächenabschnitt umfasst. Bei einer solchen Andrückeinrichtung sind mindestens zwei (also nur zwei oder mehrere oder sämtliche) der mindestens drei Andrückelemente relativ zu einander bewegbar.

Im Prinzip ist es denkbar, dass ein Finishband nicht entlang der gesamten Breite gegen eine Werkstückoberfläche angedrückt wird. Für hohe Rundlaufgenauigkeiten ist es jedoch bevorzugt, wenn sich die Andrückflächenabschnitte in einer Verlaufsrichtung des Finishbands gesehen zumindest anteilig überlappen, sodass das Finishband entlang seiner gesamten Breite abgestützt und gegen die Werkstückoberfläche andrückbar ist.

Vorteilhaft ist es ferner, wenn einander zugewandte Begrenzungen der Andrückflächenabschnitte zueinander komplementär ausgebildet sind. Dies hat den Vorteil, dass die einander zugewandten Begrenzungen miteinander in Anlage gebracht werden können, und somit bei einem Minimalabstand der Andrückelemente (Abstand gleich "Null") eine in Breitenrichtung des Finishbands gesehen kontinuierliche Andrückfläche gebildet wird.

Um gleichzeitig einen möglichst großen Einstellbereich und eine möglichst große resultierende Andrückfläche bereitstellen zu können, ist es bevorzugt, wenn einander zugewandte Begrenzungen der Andrückflächenabschnitte sich in einer Richtung erstrecken, welche zu einer Verlaufsrichtung des Finishbands geneigt ist. Beispielsweise beträgt ein Neigungswinkel der einander zugewandten Begrenzungen relativ zu der Verlaufsrichtung des Finishbands zwischen ungefähr 10° und 90°, vorzugsweise zwischen ungefähr 20° und 70°.

Für eine möglichst große Andrückfläche ist es bevorzugt, wenn sich mindestens ein Andrückflächenabschnitt, vorzugsweise beide Andrückflächenabschnitte, zwischen dem Finishband-Einführende und dem Finishband-Ausführende erstreckt beziehungsweise erstrecken.

Es ist möglich, dass mittels der Einstelleinrichtung die Position nur eines der Andrückelemente einstellbar ist. Beispielsweise kann eine an einem ersten, ortsfesten Andrückelement eine Einstelleinrichtung montiert sein, welche mittels eines Einstellelements mit dem zweiten Andrückelement zusammenwirkt und dieses bei Bewegung des Einstellelements in entsprechender Weise bewegt, sodass insgesamt eine Einstellung der Relativlage zwischen den Andrückelementen und somit des Abstands der Andrückelemente in Breitenrichtung des Finishbands ermöglicht wird.

Bei einer weiteren Ausführungsform der Erfindung ist vorgesehen, dass mittels der Einstelleinrichtung die Positionen beider Andrückelemente veränderbar sind. Dies ermöglicht es, eine ortsfeste Einstelleinrichtung vorzusehen, welche gleichzeitig auf beide Andrückelemente einwirkt und diese in Breitenrichtung des Finishbands gesehen auf einander zu oder voneinander weg bewegt.

Zur Verbesserung der Genauigkeit der Werkstückoberflächenbearbeitung wird vorgeschlagen, dass eine Führungseinrichtung zur Führung der Andrückelemente in der Breitenrichtung des Finishbands vorgesehen ist. Dies ermöglicht es, eine Führung der Andrückelemente mittels einer Führungseinrichtung separat vorzusehen, ohne dass diese Funktion (was aber auch denkbar ist) gleichzeitig von der Einstelleinrichtung bereitgestellt wird.

Bei einer besonders einfach aufgebauten Einstelleinrichtung ist ein bewegbares Einstellelement vorgesehen, welches über erste Wirkabschnitte mit zugeordneten zweiten Wirkabschnitten der Andrückelemente zusammenwirkt. Dies ermöglicht eine besonders einfache Bewegungskopplung einer Einstelleinrichtung, welche mit mindestens zwei Andrückelementen zusammenwirkt.

Bei einer besonders bevorzugten Ausführungsform ist vorgesehen, dass die ersten Wirkabschnitte oder die zweiten Wirkabschnitte als Kulissensteine ausgebildet sind und dass die zweiten Wirkabschnitte oder die ersten Wirkabschnitte als Kulissenführungen zur Führung der Kulissensteine ausgebildet sind. Dies ermöglicht eine besonders verwindungssteife Übersetzung der Bewegung des Einstellelements in eine Bewegung der Andrückelemente. In Abhängigkeit einer Neigung der Kulissenführungen relativ zu einer Bewegungsrichtung des Einstellelements ist auch eine Über- oder Untersetzung der Bewegung des Einstellelements möglich. Eine Übersetzung hat den Vorteil einer relativ schnellen Verstellbarkeit des Abstands der Andrückelemente. Eine Untersetzung hat den Vorteil einer besonders guten Feinjustagemöglichkeit des Abstands der Andrückelemente.

Die Einstelleinrichtung kann auch auf mit anderen Bauteilen realisiert werden. Beispielsweise können Exzenter, Keile, Gewinde, Zahnstangenantriebe oder sonstige Verstellantriebe eingesetzt werden.

Die Einstelleinrichtung kann eine Selbsthemmung aufweisen, sodass es möglich ist, dass die Einstelleinrichtung gleichzeitig eine Lagereinrichtung zur Lagerung der Andrückelemente bildet.

Für eine besonders verwindungssteife Anordnung ist es jedoch bevorzugt, wenn ein Andrückelementhalter zum Halten der Andrückelemente vorgesehen ist und wenn eine Befestigungseinrichtung zur lösbaren Befestigung der Andrückelemente an dem Andrückelementhalter vorgesehen ist. Bei der Befestigungseinrichtung kann es sich beispielsweise um eine Klemm- oder Spanneinrichtung handeln. Durch Lösen der Befestigungseinrichtung ist es möglich, mittels der Einstelleinrichtung den Abstand der Andrückelemente verstellen zu können. Ist ein gewünschter Abstand eingestellt, können die Andrückelemente mittels der Befestigungseinrichtung wieder an dem Andrückelementhalter befestigt werden. Dies hat auch den Vorteil, dass die Einstelleinrichtung während der Bearbeitung eines Werkstücks nicht mit Bearbeitungskräften beaufschlagt wird.

Wenn die Finishvorrichtung einen an sich bekannten Schwenkarm aufweist, mittels welchem die Andrückeinrichtung in Richtung auf ein Werkstück und hierzu entgegengesetzt verschwenkbar ist, ist es bevorzugt, wenn der Andrückelementhalter mittels einer federelastische Verbindungseinrichtung mit diesem Schwenkarm und/oder mit einem mit dem Schwenkarm verbundenen Träger verbunden ist. Diese Lagerung des Andrückelementhalters hat den Vorteil, dass ein Ausgleich zumindest kleinerer Lagetoleranzen zwischen Werkstück und Andrückfläche ermöglicht wird. Dies ist insbesondere im Hinblick auf die erfindungsgemäße Einstellbarkeit der resultierenden Breite der Andrückfläche vorteilhaft.

Wenn eine an sich bekannte in Verlaufsrichtung des Finishbands vor dem Finishband-Einführende und/oder nach dem Finishband-Ausführende angeordnete Führungseinrichtung mit einer Führungsfläche zur Führung des Finishbands vorgesehen ist, ist es bevorzugt, wenn die Führungseinrichtung ein erstes Führungselement mit einem ersten Führungsflächenabschnitt und ein zweites Führungselement mit einem zweiten Führungsflächenabschnitt aufweist und wenn eine Einstelleinrichtung zur Einstellung eines Abstands der Führungselemente in Breitenrichtung des Finishbands vorgesehen ist. Dies hat den Vorteil, dass bereits vor der Zuführung des Finishbands auf die Andrückfläche und/oder in einem der Andrückfläche in Verlaufsrichtung des Finishbands nachgeschalteten Bereich das Finishband mit einer entsprechenden Führungsbreite geführt ist. Hierdurch wird eine zu starke Krümmung des Finishbands um eine Verlaufsachse des Finishbands vermieden und die Bearbeitungsgenauigkeit eines Werkstücks verbessert. Außerdem kann eine mechanische Beanspruchung der Seitenkanten eines Finishbands verringert werden.

Die Einstelleinrichtung zur Einstellung des Abstands der Führungselemente kann in Form einer zweiten Einstelleinrichtung bereitgestellt sein. Bevorzugt ist es jedoch, wenn das erste Andrückelement und das erste Führungselement unbewegbar miteinander verbunden sind, wenn das zweite Andrückelement und das zweite Führungselement unbewegbar miteinander verbunden sind und wenn zur Einstellung des Abstands der Andrückelemente unserer Einstellung des Abstands der Führungselemente eine gemeinsame Einstelleinrichtung vorgesehen ist. Diese Einstelleinrichtung kann insbesondere einen vorstehend unter Bezugnahme auf die Einstelleinrichtung zur Einstellung des Abstands der Andrückelemente bereits erläuterten Aufbau aufweisen.

Weitere Merkmale und Vorteile der Erfindung sind Gegenstand der nachfolgenden Beschreibung und der zeichnerischen Darstellung eines bevorzugten Ausführungsbeispiels.

In den Zeichnungen zeigen:
- Figur 1: eine Vorderansicht einer Ausführungsform einer Finishvorrichtung;
- Figur 2: eine perspektivische Darstellung einer in Figur 1 mit II bezeichneten Baugruppe, deren Andrück- und Führungselemente eine erste Lage einnehmen;
- Figur 3: eine der Figur 2 entsprechende Darstellung, wobei die Andrück- und Führungselemente eine zweite Lage einnehmen;
- Figur 4: eine Vorderansicht der Baugruppe gemäß Figuren 2 und 3, wobei die Andrück- und Führungselemente die erste Lage einnehmen;
- Figur 5: eine der Figur 4 entsprechende Darstellung, wobei die Andrück- und Führungselemente die zweite Lage einnehmen;
- Figur 6: eine Draufsicht der Baugruppe gemäß Figuren 2 und 3, wobei die Andrück- und Führungselemente die erste Lage einnehmen;
- Figur 7: eine der Figur 6 entsprechende Darstellung, wobei die Andrück- und Führungselemente die zweite Lage einnehmen;
- Figur 8: eine Vorderansicht einer in Figur 1 mit VIII bezeichneten Baugruppe, wobei die Andrück- und Führungselemente eine erste Lage einnehmen;
- Figur 9: eine der Figur 8 entsprechende Darstellung, wobei die Andrück- und Führungselemente eine zweite Lage einnehmen;
- Figur 10: einen Längsschnitt der Baugruppe gemäß Figur 8;
- Figur 11: einen Längsschnitt der Baugruppe gemäß Figur 9;
- Figur 12: eine Vorderansicht von Andrückelementen, die eine erste Lage einnehmen;
- Figur 13: eine der Figur 12 entsprechende Darstellung, wobei die Andrückelemente eine zweite Lage einnehmen;
- Figur 14: eine Rückansicht der Andrückelemente gemäß Figur 12, wobei die Andrückelemente die erste Lage einnehmen; und
- Figur 15: eine der Figur 14 entsprechende Darstellung, wobei die Andrückelemente die zweite Lage einnehmen.

Eine Ausführungsform einer Finishvorrichtung ist in der Zeichnung insgesamt mit dem Bezugszeichen 10 bezeichnet. Die Finishvorrichtung 10 umfasst einen ersten Schwenkarm 12, welcher um eine erste Schwenkachse 14 verschwenkbar ist. Zum Verschwenken des Schwenkarms 12 um die Schwenkachse 14 ist ein Schwenkantrieb 16 vorgesehen.

Die Finishvorrichtung 10 weist einen zweiten Schwenkarm 18 auf, welcher um eine zweite Schwenkachse 20 verschwenkbar ist. Die Schwenkarme 12 und 18 sind mittels eines Zwischengetriebes 22, beispielsweise in Form eines Kopplungsglieds, bewegungsgekoppelt, sodass eine Schwenkbewegung des ersten Schwenkarms in einer bestimmten Schwenkrichtung um die Schwenkachse 14 in eine hierzu entgegengesetzt gerichtete Schwenkbewegung des Schwenkarms des zweiten Schwenkarms 18 um die zweite Schwenkachse 20 übertragen wird.

Die Schwenkarme 12 und 18 dienen jeweils zur Anordnung einer nachfolgend im Detail beschriebenen Andrückeinrichtung 24.

Optional dienen die Schwenkarme 12 und 18 auch zur Befestigung jeweils einer Finishbandführung 26 zur Führung eines Finishbands 28.

Das Finishband 28 wird mittels einer ersten Führungseinrichtung 26 einer ersten Andrückeinrichtung 24 zugeführt, im Bereich einer beispielsweise an den Schwenkarmen 12 und/oder 18 angeordneten Umlenkeinrichtung 29 umgelenkt und von dort einer zweiten Andrückeinrichtung 24 und schließlich einer zweiten Finishbandführung 26 zugeführt.

Vorzugsweise sind die erste Andrückeinrichtung 24 und die zweite Andrückeinrichtung 24 miteinander identisch, sodass eine hohe Anzahl von Gleichteilen verwendet werden kann.

In Figur 2 ist die an dem zweiten Schwenkarm 18 angeordnete Andrückeinrichtung 24 perspektivisch dargestellt. Die Andrückeinrichtung 24 weist einen Träger 30 zur starren Verbindung mit dem Schwenkarm 18 auf. An dem Träger 30 ist ein Andrückelementhalter 32 insbesondere elastisch gelagert.

Der Andrückelementhalter 32 dient zum Halten eines ersten Andrückelements 34 und eines zweiten Andrückelements 36. Das Andrückelement 34 weist einen ersten, gekrümmten Andrückflächenabschnitt 38 auf. Das zweite Andrückelement weist einen zweiten, gekrümmten Andrückflächenabschnitt 40 auf. Die Andrückflächenabschnitte 38 und 40 bilden gemeinsam eine gekrümmte Andrückfläche 42.

Beide Andrückflächenabschnitte 38 und 40 erstrecken sich zwischen einem Finishband-Einführende 44 und einem Finishband-Ausführende 46.

Im Bereich des Finishband-Einführendes 44 und im Bereich des Finishband-Ausführendes 46 sind rollenförmige Verschleißelemente 48, 50 vorgesehen, auf welchen die Rückseite eines (nicht dargestellten) Finishbands abgleitet. Jedes der Andrückelemente 34, 36 weist jeweils ein kurzes Verschleißelement 48 und ein langes Verschleißelement 50 auf.

Eine Verlaufsrichtung des Finishbands ist in Figur 2 schematisch dargestellt und mit dem Bezugszeichen 52 bezeichnet. In Verlaufsrichtung 52 vor dem Finishband-Einführende 44 ist eine erste Führungseinrichtung 54 und in Verlaufsrichtung 52 nach dem Finishband-Ausführende 46 ist eine zweite Führungseinrichtung 56 zur Führung des Finishbands 28 vorgesehen.

Die Führungseinrichtungen 54, 56 sind jeweils zweiteilig und weisen jeweils ein erstes Führungselement 58 und ein zweites Führungselement 60 auf. Das erste Führungselement 58 weist einen insbesondere gekrümmten und insbesondere dem zweiten Führungselement 60 zugewandten ersten Führungsflächenabschnitt 62 auf. Das zweite Führungselement 60 weist einen insbesondere gekrümmten und insbesondere dem ersten Führungselement 58 zugewandten zweiten Führungsflächenabschnitt 64 auf.

Die Führungsflächenabschnitte 62 und 64 bilden gemeinsam eine mehrteilige Führungsfläche 66.

Die ersten Führungselemente 58 einer Führungseinrichtung 54, 56 sind jeweils mittels eines Halters 68 mit dem ersten Andrückelement 34 verbunden. Die zweiten Führungselemente 60 sind jeweils mittels eines Halters 70 mit dem zweiten Andrückelement 36 verbunden.

Der Abstand der Andrückelemente 34 und 36 ist in einer mit dem Bezugszeichen 72 bezeichneten Breitenrichtung des Finishbands 28, welche quer, insbesondere senkrecht, zu der Verlaufsrichtung 52 des Finishbands 28 verläuft, einstellbar.

In Figur 2 ist eine Relativlage der Andrückelemente 34 und 36 dargestellt, in welcher die Andrückelemente 34 und 36 einen kleinstmöglichen Abstand von "Null" aufweisen. Dabei liegen die Andrückelemente 34 und 36 aneinander an und bilden mit ihren Andrückflächenabschnitten 38 und 40 eine geschlossene Andrückfläche 42.

In dieser Relativlage der Andrückelemente 34 und 36 liegt auch der kleinstmögliche Abstand zwischen den Führungsflächenabschnitten 62 und 64 der Führungselemente 58 und 60 an.

Mittels einer nachfolgend detaillierter beschriebenen Einstelleinrichtung ist der Abstand der Andrückelemente 34 und 36 in Breitenrichtung 72 des Finishbands 28 einstellbar.

Figur 3 zeigt eine Relativlage der Andrückelemente 34 und 36, bei welcher die Andrückelemente 34 und 36 nicht aneinander anliegen, sondern relativ zueinander beabstandet sind, sodass zwischen den Andrückflächenabschnitten 38 und 40 ein Spalt 73 vorhanden ist, welcher die Führungsfläche 42 in Breitenrichtung 72 des Finishbands 28 gesehen unterbricht.

Der Spalt 73 erstreckt sich vorzugsweise zwischen dem Finishband-Einführende 44 und dem Finishband-Ausführende 46.

In Figur 4 ist eine dem zweiten Andrückflächenabschnitt 40 des zweiten Andrückelements 36 zugewandte Begrenzung des ersten Andrückelements 34 mit dem Bezugszeichen 74 bezeichnet. Eine dem ersten Andrückflächenabschnitt 38 des ersten Andrückelements 34 zugewandte Begrenzung des zweiten Andrückflächenabschnitts 40 ist mit dem Bezugszeichen 76 bezeichnet.

Die Begrenzungen 74, 76 sind zueinander komplementär, sodass sie in einer Lage, in welcher die Andrückflächenabschnitte 38 und 40 einen kleinstmöglichen Abstand zueinander haben, aneinander anliegen und kein Spalt 73 zwischen den Andrückelementen 34 und 36 entsteht. In dieser Relativlage der Andrückelemente 38 und 40 entsteht eine durchgängige Andrückfläche 42 mit einer parallel zur Breitenrichtung 72 gemessenen, ersten Führungsbreite 78.

Bei Beabstandung der Führungselemente 34 und 36 (vergleiche Figur 5) entsteht eine Führungsfläche 42 mit einer zweiten Führungsbreite 80.

Die Begrenzungen 74 und 76 weisen einen relativ zu der Verlaufsrichtung 52 des Finishbands 28 gemessenen Neigungswinkel 81 auf. Dieser Neigungswinkel 81 ist abgestimmt auf die Abmessungen der Andrückflächenabschnitte 38 und 40 so klein, dass sich die Andrückflächenabschnitte 38 und 40 beider Andrückelemente 34 und 36 jeweils zwischen dem Finishband-Einführende 44 und dem Finishband-Ausführende 46 erstrecken. Der Neigungswinkel 81 ist jedoch so groß, dass ein zwischen dem Finishband-Einführende 44 und dem Finishband-Ausführende 46 angeordneter Abschnitt eines Finishbands 28 entlang der gesamten Führungsbreite 80 gegen ein zu bearbeitendes Werkstück andrückbar ist. Dies bedeutet, dass sich die Andrückflächenabschnitte 38 und 40 in Verlaufsrichtung 52 des Finishbands 28 gesehen zumindest anteilig überlappen.

Bei einem im Prinzip denkbaren, zu der Verlaufsrichtung 52 parallelen Verlauf der Begrenzungen 74 und 76 der Andrückflächenabschnitte 38 und 40 entstünde ein parallel zu der Verlaufsrichtung 52 verlaufender Spalt 73, entlang welchem ein Finishband 28 in Breitenrichtung 72 gesehen nicht gegen ein zu bearbeitendes Werkstück andrückbar wäre.

Für den Fall, dass, wie vorstehend beschrieben, die Andrückelemente 34 und 36 jeweils mit Führungselementen 58, 60 einer Führungseinrichtung 54, 56 verbunden sind, liegt eine minimale Führungsbreite 82 (vergleiche Figur 6), welche dem minimalen Abstand der Führungsflächenabschnitte 62 und 64 entspricht, dann an, wenn auch die Andrückbreite 78 (vergleiche Figur 4) minimal ist.

In entsprechender Weise korrespondiert eine vergrößerte Führungsbreite 84 (vergleiche Figur 7) mit einer vergrößerten Andrückbreite 80 (vergleiche Figur 5).

In den Figuren 8 und 9 ist die Andrückeinrichtung 24 gemäß Ausschnitt VIII (vergleiche Figur 1) dargestellt, mit jeweils den in Figuren 4 und 5 dargestellten Relativlagen der Andrückelemente 34 und 36, wobei zusätzlich in gestrichelten Linien Teile einer nachfolgend beschriebenen Einstelleinrichtung 86 dargestellt sind, mittels welcher der Abstand der Andrückelemente 34 und 36 in Breitenrichtung 72 einstellbar ist.

Der Aufbau der Einstelleinrichtung 86 wird nachfolgend unter Bezugnahme auf Figuren 10 bis 15 beschrieben. Die Einstelleinrichtung 86 umfasst eine längs einer Einstellachse 88 bewegbare Baugruppe 90 (vergleiche Figuren 10 und 11). Die Baugruppe 90 umfasst ein Einstellelement 92, welches erste Wirkabschnitte 94 (vergleiche Figuren 14 und 15) aufweist, die insbesondere in Form von Kulissensteinen 96 ausgebildet sind.

Die ersten Wirkabschnitte 94 des Einstellelements 96 wirken mit zweiten Wirkabschnitten 98 der Andrückelemente 34 und 36 zusammen (vergleiche Figuren 14 und 15). Die zweiten Wirkabschnitte sind insbesondere in Form von Kulissenführungen 100 ausgebildet, in welchen die Kulissensteine 96 der ersten Wirkabschnitte 94 verschiebbar und vorzugsweise zumindest weitestgehend spielfrei geführt sind.

Die ersten Wirkabschnitte 96 des Einstellelements 92 weisen einen festen Abstand relativ zueinander auf. Aus diesem Grund geht eine Verlagerung des Einstellelements 92 aus der in Figur 10 dargestellten Lage (vergleiche auch Figur 14) in die in Figur 11 dargestellte Lage (vergleiche auch Figur 15) damit einher, dass sich der Abstand zwischen den Andrückelementen 34 und 36 verändert (vergleiche Figuren 12 und 13 sowie Figuren 14 und 15). Das Verhältnis der Bewegung des Einstellelements 92 längs der Einstellachse 88 relativ zu einer Veränderung des Abstands der Andrückelemente 34 und 36 kann durch die Wahl der Neigung der Kulissenführungen 100 relativ zu der Einstellachse 88 beeinflusst werden. Die in dem Ausführungsbeispiel dargestellte, relativ geringe Neigung der Kulissenführungen 100 relativ zu der Einstellachse 88 ermöglichen eine besonders gute Feinjustage der Relativposition der Andrückelemente 34 und 36.

Die Baugruppe 90 wirkt über eine Gewindepaarung 102 mit einem Betätigungselement 104 zusammen. Das Betätigungselement 104 weist einen Betätigungsabschnitt 106 (beispielsweise eine Innensechskantfläche) zum Eingriff eines handbetätigbaren oder motorisch betätigbaren Werkzeugs auf. Ferner umfasst das Betätigungselement 104 eine Lagerung 108, mittels welcher das Betätigungselement 104 drehbar an dem Andrückelementhalter 32 gelagert ist. Eine Verdrehung des Betätigungselements 104 geht mit einer Verschiebung der Baugruppe 90 längs der Einstellachse 88 einher, ohne dass sich die Position des Betätigungselements 104 längs der Einstellachse 88 ändert.

Um die Relativposition der Andrückelemente 34 und 36 in einfacher Weise erfassen zu können, ist die Baugruppe 90 mit einem Referenzelement 110 (vergleiche Figuren 2 und 3) verbunden. Das Referenzelement 110 bewegt sich bei Bewegung der Baugruppe 90 längs der Einstellachse 88 parallel zu einer Anzeigeskala 112, welche mit dem Andrückelementhalter 32 verbunden ist.

Zur Verbesserung der Genauigkeit der Relativpositionen der Andrückelemente 34 und 36 ist eine insgesamt mit dem Bezugszeichen 114 bezeichnete Führungseinrichtung (vergleiche Figuren 10 und 11) vorgesehen. Die Führungseinrichtung 114 umfasst eine Mehrzahl von Führungsbolzen 116, welche insbesondere in etwa auf Höhe des Finishband-Einführendes 44 und/oder in etwa auf Höhe des Finishband-Ausführendes 46 der Andrückelemente 34, 36 angeordnet sind. Die Fixierung der Führungsbolzen erfolgt dabei an jeweils demjenigen Andrückelement 34, 36, welches in dem Fixierbereich eine schmalere Breite aufweist, sodass der nicht fixierte Teil des Führungsbolzens mit einem maximalen Führungsweg zur Führung des jeweils anderen Andrückelements zur Verfügung steht.

Im Prinzip ist es denkbar, dass die Einstelleinrichtung 86 und/oder die Führungseinrichtung 114 selbsthemmend sind, sodass eine nachfolgend beschriebene Befestigungseinrichtung zur Befestigung der Andrückelemente 34, 36 an dem Andrückelementhalter 32 nicht erforderlich ist. Für einen besonders stabilen Aufbau ist es jedoch vorteilhaft, wenn eine solche Befestigungseinrichtung, nachfolgend insgesamt mit dem Bezugszeichen 118 bezeichnet, vorgesehen ist.

Die Befestigungseinrichtung 118 umfasst in vorteilhafter Weise zwei Spannelemente 120, 122, mittels welchen die Andrückelemente 34, 36 in einem sich parallel zu der Verlaufsrichtung 52 des Finishbands 28 erstreckenden Zwischenraum einspannbar sind. Die Spannelemente 120, 122 sind jeweils über eine Schraubverbindung 124, 126 mit dem Andrückelementhalter 32 verspannbar.

Zumindest eines der Spannelemente 120, 122 weist eine Keilfläche 128 auf, welche mit einer entsprechenden Keilfläche eines Keilelements 130 zusammenwirkt, das als Teil einer Schraubverbindung 124 und/oder 126 in Richtung auf den Träger 30 bewegbar ist. Auf diese Weise werden die Andrückelemente 34, 36 gegen eine Anlagefläche 132 des Andrückelementhalters 32 gedrückt und gleichzeitig in einer zu der Anlagefläche 132 parallelen Richtung zwischen den Spannelementen 120 und 122 eingespannt.

Zur Einstellung des Abstands der Andrückelemente 34 und 36 wird die Befestigungseinrichtung 118 unter Lösung der Schraubverbindungen 124, 126 gelockert, sodass die Andrückelemente 34, 36 parallel zu der Anlagefläche 132 und quer zu der Verlaufsrichtung 52 des Finishbands bewegbar sind und in ihrem Abstand mittels der Einstelleinrichtung 86 einstellbar sind. Ist der gewünschte Abstand erreicht, können die Andrückelemente 34, 36 wieder unter Betätigung der Schraubverbindungen 124, 126 fixiert werden.

Zur Verbindung des mit dem Schwenkarm 12 oder 18 verbundenen Trägers 30 einer Andrückeinrichtung 24 und des Andrückelementhalters 32 ist es denkbar, dass eine starre Verbindung vorgesehen ist. Bevorzugt ist es jedoch, wenn eine nachfolgend beschriebene, federelastische Verbindungseinrichtung 134 zur Verbindung des Trägers 30 (oder eines Schwenkarms 12, 18) und des Andrückelementhalters 32 vorgesehen ist.

Die Verbindungseinrichtung 134 umfasst eine bezogen auf die Andrückfläche 42 in etwa zentral angeordnete Verbindungsschraube 136, welche beispielsweise an dem Andrückelementhalter 32 gelagert und mit dem Träger 30 verschraubt ist. Zur Erzeugung einer Kippbeweglichkeit des Andrückelementhalters 32 relativ zu dem Träger 30 ist ein Einspannabschnitt 138 des Andrückelementhalters 32 zwischen Federscheiben 140 oder einem Paket von Federscheiben 140 und einer Kugelkalotte 142 eingespannt. Die Kugelkalotte 142 wirkt mit einer an dem Träger 30 gelagerten Kugelpfanne 144 zusammen. Um eine Drehbewegung des Andrückelementhalters 32 um eine Achse der Verbindungsschraube 136 herum zu begrenzen, ist der Andrückelementhalter 32 seitlich zwischen Blattfedern 146 eingespannt (vergleiche Figur 2). Die Blattfedern 146 sind insbesondere an dem Träger 30 fixiert.

Die Verbindungseinrichtung 134 umfasst ferner elastische Stoßdämpfer 148, welche beispielsweise in Form von Elastomerpuffern ausgebildet sind.

Die Stoßdämpfer 148 sind relativ zu der zentralen Lagerung beanstandet angeordnet.

Eine weitere verbesserte Verbindung zwischen dem Träger 30 und dem Andrückelementhalter 32 ergibt sich, wenn möglichst weit außen angeordnete und zwischen Träger 30 und Andrückelementhalter 32 wirkende federelastische Abstützeinrichtungen 150 vorgesehen sind. Diese umfassen beispielsweise Federn 152, welche jeweils zwischen Anschlägen 154, 156 fixiert sind. Jeweils einer der Anschläge 154, 156 ist mit jeweils einem der Träger 30 beziehungsweise Andrückelementhalter 32 verbunden. Die Anschläge 154 und 156 können beispielsweise in Form von Schrauben ausgebildet sein, deren Schaft von einem jeweils freien Ende 158 der Feder 152 umgriffen sind.

## Patentansprüche

1. Finishvorrichtung (10), umfassend eine Andrückeinrichtung (24) mit einer gekrümmten Andrückfläche (42), entlang welcher ein Finishband (28) zwischen einem Finishband-Einführende (44) und einem Finishband-Ausführende (46) gegen ein finishend zu bearbeitendes Werkstück andrückbar ist, **dadurch gekennzeichnet, dass** die Andrückeinrichtung (24) ein erstes Andrückelement (34) mit einem ersten Andrückflächenabschnitt (38) und ein zweites Andrückelement (36) mit einem zweiten Andrückflächenabschnitt (40) aufweist, und dass eine Einstelleinrichtung (86) zur Einstellung eines Abstands der Andrückelemente (34, 36) in einer Breitenrichtung (72) des Finishbands (28) vorgesehen ist.

2. Finishvorrichtung (10) nach Anspruch 1, **dadurch gekennzeichnet, dass** sich die Andrückflächenabschnitte (38, 40) in einer Verlaufsrichtung (52) des Finishbands (28) gesehen zumindest anteilig überlappen.

3. Finishvorrichtung (10) nach einem der voranstehenden Ansprüche, **dadurch gekennzeichnet, dass** einander zugewandte Begrenzungen (74, 76) der Andrückflächenabschnitte (38, 40) zueinander komplementär ausgebildet sind.

4. Finishvorrichtung (10) nach einem der voranstehenden Ansprüche, **dadurch gekennzeichnet, dass** einander zugewandte Begrenzungen (74, 76) der Andrückflächenabschnitte (38, 40) sich in einer Richtung erstrecken, welche zu einer Verlaufsrichtung (52) des Finishbands (28) geneigt ist.

5. Finishvorrichtung (10) nach einem der voranstehenden Ansprüche, **dadurch gekennzeichnet, dass** sich mindestens ein Andrückflächenabschnitt (38, 40), vorzugsweise beide Andrückflächenabschnitte (38, 40), zwischen dem Finishband-Einführende (44) und dem Finishband-Ausführende (46) erstreckt bzw. erstrecken.

6. Finishvorrichtung (10) nach einem der voranstehenden Ansprüche, **dadurch gekennzeichnet, dass** mittels der Einstelleinrichtung (86) die Position nur eines der Andrückelemente (34, 36) einstellbar ist.

7. Finishvorrichtung (10) nach einem der Ansprüche 1 bis 5, **dadurch gekennzeichnet, dass** mittels der Einstelleinrichtung (86) die Positionen beider Andrückelemente (34, 36) veränderbar sind.

8. Finishvorrichtung (10) nach einem der voranstehenden Ansprüche, **dadurch gekennzeichnet, dass** eine Führungseinrichtung (114) zur Führung der Andrückelemente (34, 36) in der Breitenrichtung (72) des Finishbands (28) vorgesehen ist.

9. Finishvorrichtung (10) nach einem der voranstehenden Ansprüche, **dadurch gekennzeichnet, dass** die Einstelleinrichtung (86) ein bewegbares Einstellelement (92) umfasst, welches über erste Wirkabschnitte (94) mit zugeordneten zweiten Wirkabschnitten (98) der Andrückelemente (34, 36) zusammenwirkt.

10. Finishvorrichtung (10) nach Anspruch 9, **dadurch gekennzeichnet, dass** die ersten Wirkabschnitte (94) oder die zweiten Wirkabschnitte (98) als Kulissensteine (96) ausgebildet sind und dass die zweiten Wirkabschnitte (98) oder die ersten Wirkabschnitte (94) als Kulissenführungen (100) zur Führung der Kulissensteine (96) ausgebildet sind.

11. Finishvorrichtung (10) nach einem der voranstehenden Ansprüche, **dadurch gekennzeichnet, dass** ein Andrückelementhalter (32) zum Halten der Andrückelemente (34, 36) vorgesehen ist und dass eine Befestigungseinrichtung (118) zur lösbaren Befestigung der Andrückelemente (34, 36) an dem Andrückelementhalter (32) vorgesehen ist.

12. Finishvorrichtung (10) nach Anspruch 11, wobei ein Schwenkarm (12, 18) vorgesehen ist, mittels welchem die Andrückeinrichtung (24) in Richtung auf ein Werkstück und hierzu entgegengesetzt verschwenkbar ist, **dadurch gekennzeichnet, dass** der Andrückelementhalter (32) mittels einer federelastischen Verbindungseinrichtung (134) mit dem Schwenkarm (12, 18) oder mit einem mit dem Schwenkarm verbundenen Träger (30) verbunden ist.

13. Finishvorrichtung (10) nach einem der voranstehenden Ansprüche, **dadurch gekennzeichnet, dass** eine in Verlaufsrichtung (52) des Finishbands (28) vor dem Finishband-Einführende (44) und/oder nach dem Finishband-Ausführende (46) angeordnete Führungseinrichtung (54, 56) mit einer Führungsfläche (66) zur Führung des Finishbands (28) vorgehen ist, wobei die Führungseinrichtung (54, 56) ein erstes Führungselement (58) mit einem ersten Führungsflächenabschnitt (62) und ein zweites Führungselement (60) mit einem zweiten Führungsflächenabschnitt (64) aufweist und dass eine Einstelleinrichtung (86) zur Einstellung eines Abstands der Führungselemente (58, 60) in Breitenrichtung (72) des Finishbands (28) vorgesehen ist.

14. Finishvorrichtung (10) nach Anspruch 13, **dadurch gekennzeichnet, dass** das erste Andrückelement (34) und das erste Führungselement (58) unbewegbar miteinander verbunden sind, dass das zweite Andrückelement (36) und das zweite Führungselement (60) unbewegbar miteinander verbunden sind, und dass zur Einstellung des Abstands der Andrückelemente (34, 36) und zur Einstellung des Abstands der Führungselemente (58, 60) eine gemeinsame Einstelleinrichtung (86) vorgesehen ist.

## Claims

1. A finishing device (10), comprising a pressure device (24) having a curved pressure surface (42), along which a finishing belt (28) may be pressed against a work piece to be finished between the lead-in end (44) and the lead-out end (46) of the finishing belt, is **characterized in that** the pressure device (24) has a first pressure element (34) having a first pressure-surface segment (38) and a second pressure element (36) having a second pressure-surface segment (40), and **in that** an adjustment device (86) is provided for adjusting the distance between the pressure elements (34, 36) in the width direction (72) of the finishing belt (28).

2. The finishing device (10) as recited in Claim 1, **characterized in that** the pressure-surface segments (38, 40) at least partially overlap viewed in the extension direction (52) of the finishing belt (28).

3. The finishing device (10) as recited in any of the preceding claims, **characterized in that** the boundaries (74, 76) of the pressure-surface segments (38, 40) facing each other are designed to complement each other.

4. The finishing device (10) as recited in any of the preceding claims, **characterized in that** the boundaries (74, 76) of the pressure-surface segments (38, 40) extend in a direction that is at an angle with respect to the extension direction (52) of the finishing belt (28).

5. The finishing device (10) as recited in any of the preceding claims, **characterized in that** at least one pressure-surface segment (38, 40), preferably both pressure-surface segments (38, 40), extends/extend between the lead-in end (44) and the lead-out end (46) of the finishing belt.

6. The finishing device (10) as recited in any of the preceding claim, **characterized in that** the position of only one of the pressure elements (34, 36) may be adjusted using the adjustment device (86).

7. The finishing device (10) as recited in any of Claims 1 to 5, **characterized in that** the positions of both pressure elements (34, 36) may be altered using the adjustment device (86).

8. The finishing device (10) as recited in any of the preceding claims, **characterized in that** a guide device (114) is provided for guiding the pressure elements (34, 36) in the width direction (72) of the finishing belt (28) .

9. The finishing device (10) as recited in any of the preceding claims, **characterized in that** the adjustment device (86) includes a movable adjusting element (92), which via first active segments (94) cooperates with associated second active segments (98) of the pressure elements (34, 36).

10. The finishing device (10) as recited in Claim 9, **characterized in that** the first active segments (94) or the second active segments (98) are configured as sliding blocks (96), and **in that** the second active segments (98) or the first active segments (94) are configured as block guides (100) for guiding the sliding blocks (96).

11. The finishing device (10) as recited in any of the preceding claims, **characterized in that** a pressure-element holder (32) is provided for holding the pressure elements (34, 36), and **in that** an attachment device (118) is provided for detachably attaching the pressure elements (34, 36) on the pressure-element holder (32).

12. The finishing device (10) as recited in Claim 11, whereby a pivot arm (12, 18) is provided, which is able to pivot the pressure device (24) in the direction of a work piece and then in the reverse direction, **characterized in that** the pressure-element holder (32) is connected by a spring-elastic connecting device (134) to the pivot arm (12, 18) or to a support (30) that is connected to the pivot arm.

13. The finishing device (10) as recited in any of the preceding claims, **characterized in that** a guide device (54, 56), which is arranged upstream of the lead-in end (44) and/or downstream of the lead-out end (46) of the finishing belt viewed in the extension direction (52) of the finishing belt (28), is provided with a guide surface (66) for guiding the finishing belt (28), whereby the guide device (54, 56) has a first guide element (58) having a first guide-surface segment (62) and a second guide element (60) having second guide-surface segment (64), and **in that** an adjustment device (86) is provided to adjust the distance between the guide elements (58, 60) in the width direction (72) of the finishing belt (28).

14. The finishing device (10) as recited in Claim 13, **characterized in that** the first pressure element (34) and the first guide element (58) are immovably connected to each other, **in that** the second pressure element (36) and the second guide element (60) are immovably connected to each other, and **in that** a common adjustment device (86) is provided for adjusting the distance between the pressure elements (34, 36) and for adjusting the distance between the guide elements (58, 60).

## Revendications

1. Dispositif de finition (10), comprenant un dispositif presseur (24) ayant une surface de pression (42) courbée le long de laquelle une bande de finition (28) peut être plaquée contre une pièce à usiner par finition, entre une extrémité d'introduction de bande de finition (44) et une extrémité de sortie de bande de finition (46), **caractérisé par le fait que** ledit dispositif presseur (24) présente un premier élément presseur (34) avec une première portion de surface de pression (38) ainsi qu'un deuxième élément presseur (36) avec une deuxième portion de surface de pression (40), et que l'on prévoit un dispositif de réglage (86) destiné à régler une distance des éléments presseurs (34, 36) dans une direction de la largeur (72) de ladite bande de finition (28).

2. Dispositif de finition (10) selon la revendication 1, **caractérisé par le fait que**, vues dans une direction d'extension (52) de la bande de finition (28), lesdites portions de surface de pression (38, 40) se chevauchent au moins proportionnellement.

3. Dispositif de finition (10) selon l'une quelconque des revendications précédentes, **caractérisé par le fait que** des limitations (74, 76) montrant l'une vers l'autre des portions de surface de pression (38, 40) sont réalisées de façon complémentaire l'une par rapport à l'autre.

4. Dispositif de finition (10) selon l'une quelconque des revendications précédentes, **caractérisé par le fait que** des limitations (74, 76) montrant l'une vers l'autre des portions de surface de pression (38, 40) s'étendent dans une direction qui est inclinée par rapport à une direction d'extension (52) de la bande de finition (28).

5. Dispositif de finition (10) selon l'une quelconque des revendications précédentes, **caractérisé par le fait qu'**au moins une portion de surface de pression (38, 40), de préférence les deux portions de surface de pression (38, 40), s'étend ou bien s'étendent entre ladite extrémité d'introduction de bande de finition (44) et ladite extrémité de sortie de bande de finition (46).

6. Dispositif de finition (10) selon l'une quelconque des revendications précédentes, **caractérisé par le fait que** par l'intermédiaire dudit dispositif de réglage (86) peut être réglée la position de l'un seulement des éléments presseurs (34, 36).

7. Dispositif de finition (10) selon l'une quelconque des revendications 1 à 5, **caractérisé par le fait que** par l'intermédiaire dudit dispositif de réglage (86) peuvent être modifiées les positions des deux éléments presseurs (34, 36).

8. Dispositif de finition (10) selon l'une quelconque des revendications précédentes, **caractérisé par le fait qu'**un dispositif de guidage (114) est prévu destiné à guider les éléments presseurs (34, 36) dans la direction de la largeur (72) de la bande de finition (28).

9. Dispositif de finition (10) selon l'une quelconque des revendications précédentes, **caractérisé par le fait que** ledit dispositif de réglage (86) comprend un élément de réglage (92) déplaçable qui agit de concert, par des premières portions actives (94), avec des secondes portions actives (98) associées des éléments presseurs (34, 36).

10. Dispositif de finition (10) selon la revendication 9, **caractérisé par le fait que** lesdites premières portions actives (94) ou lesdites secondes portions actives (98) sont réalisées en tant que coulisseaux (96) et que lesdites secondes portions actives (98) ou lesdites premières portions actives (94) sont réalisées en tant que guides de coulisse (100) destinés à guider lesdits coulisseaux (96).

11. Dispositif de finition (10) selon l'une quelconque des revendications précédentes, **caractérisé par le fait qu'**un support d'élément presseur (32) destiné à maintenir les éléments presseurs (34, 36) est prévu et qu'un dispositif de fixation (118) pour fixer de manière amovible les éléments presseurs (34, 36) sur ledit support d'élément presseur (32) est prévu.

12. Dispositif de finition (10) selon la revendication 11, dans lequel un bras pivotant (12, 18) est prévu au moyen duquel on peut faire pivoter le dispositif presseur (24) en direction d'une pièce et de manière opposée à celle-ci, **caractérisé par le fait que** ledit support d'élément presseur (32) est relié par le biais d'un dispositif de liaison (134) élastique audit bras pivotant (12, 18) ou à un support (30) relié au bras pivotant.

13. Dispositif de finition (10) selon l'une quelconque des revendications précédentes, **caractérisé par le fait que** l'on prévoit un dispositif de guidage (54, 56) disposé dans la direction d'extension (52) de la bande de finition (28) en amont de ladite extrémité d'introduction de bande de finition (44) et/ou en aval de ladite extrémité de sortie de bande de finition (46) et ayant une surface de guidage (66) destinée à guider la bande de finition (28), ledit dispositif de guidage (54, 56) présentant un premier élément de guidage (58) avec une première portion de surface de guidage (62) ainsi qu'un second élément de guidage (60) avec une seconde portion de surface de guidage (64), et que l'on prévoit un dispositif de réglage (86) destiné à régler une distance des éléments de guidage (58, 60) dans la direction de la largeur (72) de la bande de finition (28).

14. Dispositif de finition (10) selon la revendication 13, **caractérisé par le fait que** ledit premier élément presseur (34) et ledit premier élément de guidage (58) sont reliés de manière immobile entre eux, que ledit second élément presseur (36) et ledit second élément de guidage (60) sont reliés de manière immobile entre eux et qu'un dispositif de réglage (86) commun est prévu pour régler la distance des éléments presseurs (34, 36) et pour régler la distance des éléments de guidage (58, 60).
